# EUROPÄISCHE PATENTANMELDUNG

(11) **EP 3 782 901 A1**
(43) Veröffentlichungstag der Anmeldung: **24.02.2021**
(21) Anmeldenummer: 19193090.8
(22) Anmeldetag: 22.08.2019
(51) Int. Cl.: B63H 25/38

(54) **RUDER UND VERFAHREN ZUR HERSTELLUNG EINES RUDERS**

(71) Anmelder: Becker Marine Systems GmbH, 21079 Hamburg (DE)
(72) Erfinder: KUHLMANN, Henning, 21079 Hamburg (DE)
(74) Vertreter: RGTH

(57) **Zusammenfassung**

Es wird ein Ruder (10), insbesondere Vollschweberuder, für Wasserfahrzeuge, insbesondere Schiffe, vorgeschlagen, das ein Ruderblatt (11) und ein Lagerelement (40) zum Eingreifen in ein Gegenelement (57) eines Schiffrumpfes, insbesondere eines Skegs (56) eines Schiffrumpfes, aufweist. Das Lagerelement (40) ist außerhalb des Ruderblattes (11) angeordnet, wobei ein dem Lagerelement (40) zugewandter erster Bereich (24) des Ruderblattes (11) zur Aufnahme von Biege- und/oder Kippmomenten und zur Anbindung an das Lagerelement (40) verstärkt ausgebildet ist.

## Beschreibung

Die vorliegende Erfindung betrifft ein Ruder, insbesondere ein Vollschweberuder, für Wasserfahrzeuge, insbesondere Schiffe, sowie ein Verfahren zur Herstellung eines Ruders.

### Stand der Technik

Wasserfahrzeuge, insbesondere Schiffe, weisen zum Manövrieren ein meist am Heck angeordnetes Ruder auf. Ein Ruder für ein Wasserfahrzeug umfasst ein Ruderblatt, welches im Stand der Technik mittels eines Ruderschaftes drehbar am Schiffskörper gelagert ist. Zur Anbindung des Ruderschaftes an das Ruderblatt ist im Ruderblatt eine Ruderblattnabe vorgesehen. Der Ruderschaft ist im Inneren des Schiffes mit einer Rudermaschine verbunden, von der dieser angetrieben wird. Der Ruderschaft ist dabei in das Ruderblatt eingeführt und wird mit seinem Endbereich mit dem Ruderblatt bzw. einer Nabe des Ruderblatts, beispielsweise mittels Pressverbund, verbunden, da auf diese Art größere Momente aufgenommen werden können. Häufig sind Ruderschäfte durch ein schiffsseitig befestigtes Ruderkoker geführt.

Ein wesentlicher Nachteil des Standes der Technik ist allerdings, dass Ruderschäfte und auch Ruderkoker Schmiedebauteile sind, die sehr aufwendig und sehr kostenintensiv herzustellen sind. Ferner weisen die Ruderschäfte häufig einen erheblichen Umfang beziehungsweise Durchmesser auf, sodass die Profildicke des Ruderblattes, und soweit ein Skeg vorhanden ist auch die Profildicke des Skegs, entsprechend groß, und häufig größer als dies aus hydrodynamischer Sicht erforderlich bzw. wünschenswert wäre, gewählt werden müssen.

### Darstellung der Erfindung: Aufgabe, Lösung, Vorteile

Der vorliegenden Erfindung liegt die Aufgabe zugrunde, ein Ruder derart weiterzubilden, dass dieses hydrodynamisch vorteilhaft mit schmalerem Ruderblattprofil ausgebildet werden kann. Ferner liegt der vorliegenden Erfindung die Aufgabe zugrunde, ein Ruder mit reduziertem Materialkostenaufwand herzustellen. Ferner soll eine, insbesondere in Bezug auf die klassenspezifischen Anforderungen, ausreichend hohe Festigkeit gewährleistet sein, um die im Betrieb des Ruders wirkenden Kräfte aufnehmen und ableiten zu können.

Zur Lösung der Aufgabe wird ein Ruder vorgeschlagen, insbesondere Vollschweberuder, für Wasserfahrzeuge, insbesondere Schiffe, das ein Ruderblatt umfasst. Das Ruder weist ein Lagerelement, insbesondere ein Lager, zum Eingreifen in ein Gegenelement eines Schiffrumpfes, insbesondere eines Skegs eines Schiffsrumpfes, auf, wobei das Lagerelement außerhalb des Ruderblattes angeordnet ist. Ein dem Lagerelement zugewandter erster Bereich des Ruderblattes ist zur Aufnahme von Biege- und/oder Kippmomenten und zur Anbindung an das Lagerelement verstärkt ausgebildet.

Das Lagerelement dient vorzugsweise zum Anschluss an einen Schiffsrumpf. Insbesondere ist das Lagerelement kranzförmig ausgebildet. Am meisten bevorzugt ist das Lagerelement als Drehkranz ausgebildet. Ferner dient das Lagerelement zum Verstellen des Ruderblattes, wobei das Lagerelement vorzugsweise zum Verstellen des Ruderblattes elektromechanisch angetrieben wird. Das Gegenelement des Schiffsrumpfes ist insbesondere ein Bauteil bzw. zumindest ein Teil eines Bauteils, in das das Lagerelement greifen kann. Mit diesem Gegenelement ist das Lagerelement fest verbindbar oder verbunden. Insbesondere handelt es sich bei dem Gegenelement um ein Gegenlager.

Das Lagerelement ist außerhalb des Ruderblattes angeordnet. Das Lagerelement ist somit insbesondere nicht in einem Inneren des Ruderblattes angeordnet. Der erste Bereich des Ruderblattes dient vorzugsweise zur Aufnahme von Biege- und Kippmomenten und zur Anbindung an das Lagerelement. Der erste Bereich ist in Normalausrichtung des Ruders vor allem in einem oberen Abschnitt des Ruderblattes angeordnet. Die Normalausrichtung bezieht sich auf die Ausrichtung des Ruders bei einer Montage an einem im Wasser befindlichen Wasserfahrzeug. Insbesondere ist der erste Bereich in Normalausrichtung des Ruders in einer Höhenrichtung des Ruderblattes unterhalb des Lagerelementes, insbesondere mittig unter dem Lagerelement, angeordnet. Der erste Bereich ist insbesondere in einem hydrodynamischen Zentrum des Ruderblattes ausgebildet, das dazu dient, Biege- und Kippmomente aufnehmen und ableiten zu können.

Um die erforderliche Festigkeit der Ruderblattanbindung an das Lagerelement herzustellen und die hohen im Betrieb auf das Ruderblatt wirkenden Kräfte aufnehmen und ableiten zu können, ist der erste Bereich verstärkt ausgebildet. Der erste Bereich ist somit dazu ausgebildet, im Vergleich zu einer nicht verstärkten Ausbildung, höhere Biege- und Kippmomente aufnehmen und ableiten zu können. Außerdem dient die verstärkte Ausbildung des ersten Bereichs auch dazu, das Lagerelement ausreichend befestigen zu können.

Insbesondere handelt es sich bei dem Ruder um ein mittleres bis großes Ruder, insbesondere Vollschweberuder.

Bei dem Wasserfahrzeug handelt es sich bevorzugt um ein Frachtschiff, ein Arbeitsschiff, ein RoRo-Schiff, ein RoPax-Schiff oder einen Öltanker. Bevorzugt handelt es sich bei dem Wasserfahrzeug nicht um ein Containerschiff.

Bevorzugt weist das Wasserfahrzeug eine Bruttoraumzahl (BRZ) von 5000 oder größer auf. Ferner bevorzugt weist das Wasserfahrzeug eine Länge über alles (Lüa) von 50 m oder mehr auf.

Insbesondere weist das Ruder keinen Ruderschaft und/oder keinen Ruderkoker auf. Das Ruder weist vor allem kein Schmiedebauteil auf. Ein wesentlicher Grund auf Schmiedebauteile zu verzichten ist, dass die Lieferzeiten häufig sehr lang und gleichzeitig mit erhöhten Materialkosten verbunden sind. Somit ist das vorliegende Ruder schneller und in Bezug auf die Materialkosten günstiger herzustellen.

Im Stand der Technik ist es üblich, dass das Ruderblatt einen Anschlussraum zum Anschließen des Ruderblattes an einen Ruderschaft innerhalb des Ruderblattes aufweist. Das Ruderblatt weist keine Ausnehmung, in anderen Worten keinen im Innern des Ruderblattes angeordneten Anschlussraum, zum Aufnehmen eines Ruderschaftes bzw. zur Herstellung einer Verbindung zwischen Ruderblatt und Schiffsrumpf auf. Bevorzugt werden Biege- und/oder Kippmomente ausschließlich über das Lagerelement vom Ruder abgeleitet. Statt einer Ausnehmung bzw. eines Anschlussraumes weist das Ruderblatt den ersten Bereich auf, der verstärkt ausgebildet ist. Somit ist das Ruder in Bezug auf die Materialkosten mit einem geringeren Aufwand herstellbar, da auf den Ruderschaft als kostenintensives Schmiedebauteil verzichtet werden kann. Ferner kann das Ruderblatt insgesamt leichter und schmaler, das heißt mit einer geringeren maximalen Breite des Ruderblattes, ausgebildet werden, wobei aufgrund der verstärkten Ausbildung des ersten Bereiches des Ruderblattes die Festigkeit des Ruderblattes nicht beeinträchtigt wird. Der Vorteil, das Ruderblatt schmaler ausbilden zu können, resultiert daraus, dass auf die konventionellen Bauteile wie Ruderschaft und Ruderkoker verzichtet wird, die im Stand der Technik die Mindestbreite, in anderen Worten die Profildicke, des Ruders vorgeben.

Insbesondere ist das Ruderblatt ausschließlich über das Lagerelement am Schiffsrumpf, insbesondere schwenkbar, gelagert. Insbesondere wird das Ruderblatt ausschließlich über das Lagerelement verstellt. Das Ruderblatt weist somit kein weiteres Lagerelement auf.

Das Ruderblatt weist insbesondere eine Querrichtung, Längsrichtung und Höhenrichtung auf. Im eingebauten Zustand und bei Geradeausfahrt entspricht die Längsrichtung des Ruderblatts der Fahrtrichtung des Wasserfahrzeugs. Das Ruderblatt kann eine Ruderblattprofilbreite aufweisen, wobei sich der erste Bereich über die gesamte Ruderblattprofilbreite erstreckt. Die Ruderblattprofilbreite ist insbesondere nicht konstant in Längsrichtung des Ruderblattes ausgebildet. Der erste Bereich erstreckt sich vorzugsweise an jeder Stelle in Längsrichtung des ersten Bereichs über die gesamte an dieser Stelle vorhandene Ruderblattprofilbreite. Insbesondere weist das Ruderblatt ferner eine Ruderblattprofillänge und eine Ruderblatthöhe auf. Die Dimensionen und/oder die Form des Ruderblattprofils können sich über die Ruderblatthöhe gesehen verändern oder gleich bleiben.

Vorteilhafterweise erstreckt sich der erste Bereich über mindestens 10%, insbesondere mindestens 20%, am meisten bevorzugt mindestens 30% der Ruderblattprofillänge. Ferner bevorzugt erstreckt sich der erste Bereich über höchstens 75%, ferner bevorzugt höchstens 50%, am meisten bevorzugt höchstens 40%, der Ruderblattprofillänge.

Der erste Bereich kann sich zudem über mindestens 10%, insbesondere über mindestens 15%, am meisten bevorzugt mindestens 20%, der Ruderblatthöhe erstrecken. Vorteilhafterweise kann sich der erste Bereich über höchstens 50%, ferner bevorzugt höchstens 40%, am meisten bevorzugt höchstens 30%, der Ruderblatthöhe erstrecken. Der erste Bereich ist insbesondere nicht zylinderförmig, sondern im Wesentlichen quaderförmig ausgebildet. Aufgrund einer profilbedingten Krümmung der Seitenwände kann der erste Bereich geringfügig von der Quaderform abweichen.

Vorteilhafterweise weist das Ruderblatt einen Hohlraum auf, wobei im Hohlraum eine Vielzahl von ersten plattenförmigen Stegen und eine Vielzahl von zweiten plattenförmigen Stegen angeordnet sind, wobei sich die ersten Stege in eine Querrichtung und eine Längsrichtung des Ruderblattes erstrecken und wobei sich die zweiten Stege in eine Querrichtung und eine Höhenrichtung des Ruderblattes erstrecken. Bei den ersten Stegen handelt es sich insbesondere um horizontale Stege, während es sich bei den zweiten Stegen insbesondere um vertikale Stege handelt, wobei sich die Adjektive "horizontal und vertikal" auf die Normalausrichtung des Ruders im eingebauten Zustand beziehen. Die ersten Stege und die zweiten Stege formen eine Skelett- oder Gitterstruktur, die dem Ruderblatt Festigkeit verleiht.

Zur verstärkten Ausbildung des ersten Bereichs kann zwischen den zweiten Stegen im ersten Bereich mindestens ein zusätzlicher Verstärkungssteg, vorzugsweise mehrere, am meisten bevorzugt zwei oder drei oder vier, Verstärkungsstege, angeordnet sein. Hierdurch ist im ersten Bereich eine höhere Dichte an Stegen, insbesondere an vertikal verlaufenden Stegen, vorhanden als in übrigen Bereichen des Ruderblattes.

Die ersten Stege erstrecken sich insbesondere über die gesamte Ruderblattprofilbreite und mindestens 70%, insbesondere mindestens 80%, der Ruderblattprofillänge. Die zweiten Stege können sich über die gesamte Ruderblattprofilbreite und die gesamte Ruderblatthöhe erstrecken. Die ersten und/oder zweiten Stege unterteilen somit den Hohlraum des Ruderblattes in Unterhohlräume. Dabei können die ersten und/oder zweiten Stege Öffnungen aufweisen, um die unterteilten Hohlräume miteinander zu verbinden.

Die zweiten Stege können sich durchgängig von einem oberen, dem Lagerelement zugewandten Ende des Ruderblattes bis zu einem unteren Ende des Ruderblattes erstrecken, während die ersten Stege von den zweiten Stege unterbrochen sein können. Die ersten Stege können somit aus verschiedenen Abschnitten zusammensetzt sein. Da das Ruderblatt keine Ausnehmung für die Aufnahme eines Ruderschaftes aufweist, können die ersten Stege zwar unterbrochen von den zweiten Stegen ausgebildet sein, sich jedoch, durch die unterschiedlichen Abschnitte, durchgängig über mindestens 70%, insbesondere mindestens 80%, der Ruderblattprofillänge erstrecken.

Insbesondere verläuft der mindestens eine Verstärkungssteg in eine Querrichtung und eine Höhenrichtung des Ruderblattes. Er verläuft somit vorzugsweise vertikal. Der mindestens eine Verstärkungssteg erstreckt sich insbesondere nicht über die gesamte Ruderblattprofillänge und/oder Ruderblatthöhe. Vorzugsweise erstreckt sich der Verstärkungssteg in Höhenrichtung des Ruderblattes nur im ersten Bereich. Der mindestens eine Verstärkungssteg kann insbesondere, zumindest innerhalb des Ruderblattes, parallel zu den zweiten Stegen verlaufen.

Durch den mindestens einen zusätzlichen Verstärkungssteg im ersten Bereich ist der erste Bereich verstärkt ausgebildet. Insbesondere ist durch den mindestens einen zusätzlichen Verstärkungssteg der Abstand zwischen benachbarten Stegen im ersten Bereich, insbesondere der Abstand in Längsrichtung des Ruderblattes, kleiner ausgebildet als im übrigen Bereich des Ruderblattes. Unter dem Begriff "Abstand" ist vor allem der Abstand zwischen benachbarten Verstärkungsstegen untereinander und/oder zwischen benachbarten zweiten Stegen untereinander und/oder zwischen einem Verstärkungssteg und einem benachbarten zweiten Steg gemeint.

Bevorzugt beträgt der Abstand im ersten Bereich weniger als das 0,9-fache, besonders bevorzugt weniger als das 0,8-fache, ganz besonders bevorzugt weniger als das 0,75-fache, am meisten bevorzugt weniger als das 0,6-fache, des Abstandes im übrigen Bereich des Ruderblattes. Als Abstand ist insbesondere der gemittelte Abstand zwischen benachbarten Stegen in Längsrichtung in den jeweiligen Bereichen gemeint. Der mindestens eine Verstärkungssteg ist vorzugsweise derart eingebracht, dass der Abstand zwischen benachbarten Stegen im ersten Bereich äquidistant ist.

Alternativ oder zusätzlich können die im ersten Bereich angeordneten bzw. die den ersten Bereich durchlaufenden ersten und/oder zweiten Stegen dicker ausgebildet sein. In anderen Worten weisen die ersten Stege eine Dicke auf, die sich in Höhenrichtung des Ruderblattes erstreckt, während die zweiten Stege eine Dicke aufweisen, die sich in Längsrichtung des Ruderblattes erstreckt. Die Dicke kann zumindest im ersten Bereich größer ausgebildet sein, als im übrigen Bereich. Die Dicke im ersten Bereich kann mindestens dem 1,25-fachen, mindestens dem 1,5-fachen, am meisten bevorzugt mindestens dem 1,75-fachen, der Dicke der anderen Stege, die nicht im ersten Bereich angeordnet sind, entsprechen. Die insgesamt dickere Ausbildung der Stege kann sich über dessen gesamte Länge, auch außerhalb des ersten Bereichs, erstrecken. Die Stege sind somit dicker ausgebildet als Stege, die mit keinem Abschnitt im ersten Bereich angeordnet sind.

Bevorzugt sind im eingebauten Zustand des Ruders betrachtet unterhalb des Lagerelements mindestens drei zweite Stege und/oder Verstärkungsstege, besonders bevorzugt drei bis fünf zweite Stege und/oder Verstärkungsstege vorgesehen, wobei die unterhalb des Lagerelements vorgesehenen zweiten Stege und/oder Verstärkungsstege insbesondere an das Lagerelement angrenzen bzw. daran angeschlossen sind. Hierbei ist eine Anzahl von zweiten Stegen und Verstärkungsstegen als eine Summe aus zweiten Stegen und Verstärkungsstegen zu verstehen.

Das Ruderblatt kann einen halsartigen Bereich zwischen dem Lagerelement und dem ersten Bereich des Ruderblattes zur Anbindung des ersten Bereichs an das Lagerelement aufweisen. Der halsartige Bereich dient insbesondere dazu, den notwendigen Abstand zwischen Ruderblatt und Schiffsrumpf bei Eingreifen des Lagerelementes in ein entsprechendes Gegenelement, insbesondere Gegenlager, des Schiffsrumpfes, zum Verstellen des Ruders, zu schaffen. In anderen Worten ersetzt der halsartige Bereich zusammen mit dem ersten Bereich den im Stand der Technik üblichen Ruderschaft.

Die hohen im Betrieb des Ruderblattes wirkenden Kräfte werden vom Ruderblatt aufgenommen und mittels des ersten Bereichs und des halsartigen Bereichs zum Lagerelement eingeleitet und von diesem an den Schiffsrumpf abgegeben. Mit anderen Worten bildet der halsartige Bereich die Verbindung zwischen Ruderblatt und Lagerelement und leitet die auftretenden Kräfte in die Schiffsstruktur ein. Dabei dreht sich der halsartige Bereich bei Ruderoperationen mit. Dafür ist der halsartige Bereich insbesondere einstückig mit dem Ruderblatt ausgebildet. Ferner können der halsartige Bereich, das Ruderblatt und das Lagerelement einstückig ausgebildet sein.

Der halsartige Bereich kann sich ausgehend vom ersten Bereich des Ruderblattes bis zum Lagerelement in einer Querrichtung des Ruderblattes konisch verbreitern. Der halsartige Bereich dient insbesondere dazu, einen Übergang zwischen der Breite des Ruderblattes und der Breite des Lagerelementes herzustellen. Das Ruderprofil, insbesondere die maximale Breite des Ruders, verschmälert sich ausgehend vom Lagerelement trichterartig im halsartigen Bereich in Richtung des ersten Bereichs, wobei das Ruderprofil, insbesondere die maximale Breite des Ruders, im Bereich des Ruderblattes in Höhenrichtung des Ruderblattes konstant bleibt. Insgesamt kann somit eine gegenüber Rudern aus dem Stand der Technik, die einen Ruderschaft aufweisen, sehr viel schmalere maximale Ruderblattprofilbreite und somit ein schmaleres Ruderprofil, erreicht werden.

Der halsartige Bereich weist vorzugsweise zwei Seitenwände, eine Nasenleiste und eine Endleiste auf, wobei die Nasenleiste und die Endleiste insbesondere bündig in die Nasenleiste des Ruderblattes übergehen. Die Seitenwände und die Nasen- und Endleiste dienen als Strömungskörper. Die Seitenwände sind vorzugsweise derart gebildet, dass der Übergang zu entsprechenden Seitenwänden des Ruderblattes möglichst fließend und somit strömungstechnisch vorteilhaft ist. Insbesondere gehen die Seitenwände des halsartigen Bereiches bündig in die entsprechenden Seitenwände des Ruderblattes über. Der halsartige Bereich dient somit nicht nur dazu zusammen mit dem Lagerelement einen vollwertigen Anschluss für das Ruderblatt sicherzustellen, sondern gleichzeitig als Strömungskörper zu fungieren.

Insbesondere erstrecken sich die im ersten Bereich angeordneten zweiten Stege und der mindestens eine Verstärkungssteg ausgehend vom ersten Bereich durch den halsartigen Bereich bis zum Lagerelement. Dabei nimmt die Breite der zweiten Stege sowie des mindestens einen Verstärkungssteges ausgehend vom ersten Bereich des Ruderblattes in einer Querrichtung des Ruderblattes hin zum Lagerelement konisch zu. Die zweiten Stege und der mindestens eine Verstärkungssteg sind derart ausgebildet, dass sie sich über die gesamte Breite des halsartigen Bereichs erstrecken. Im halsartigen Bereich können die zweiten Stege und/oder der mindestens eine Verstärkungssteg in einem Winkel zur Höhenrichtung des Ruderblattes verlaufen. Ferner können die zweiten Stege und/oder der mindestens eine Verstärkungssteg parallel in Höhenrichtung verlaufen.

Der mindestens eine Verstärkungssteg kann sich durchgängig, insbesondere in Höhenrichtung des Ruderblattes, erstrecken. Insbesondere erstreckt sich der mindestens eine Verstärkungssteg durchgängig von einem ersten, dem Lagerelement zugewandten Ende bis zu einem zweiten gegenüberliegenden Ende. Ferner kann der mindestens eine Verstärkungssteg in Ruderblatthöhenrichtung aus unterschiedlichen Stegabschnitten zusammengesetzt sein. Insbesondere kann sich ein Abschnitt bis zu einem ersten Steg erstrecken, während sich auf der anderen Seite des entsprechenden ersten Steges ein weiterer Verstärkungsstegabschnitt anschließt. In anderen Worten kann der mindestens eine Verstärkungssteg durch einen entsprechenden ersten Steg unterbrochen sein.

Der halsartige Bereich weist vorzugsweise einen Hohlraum auf, der durch die zweiten Stege sowie den mindestens einen Verstärkungssteg unterteilt wird. Und zwar können die zweiten Stege und der mindestens eine Verstärkungssteg den Hohlraum in Unterhohlräume unterteilen. Die zweiten Stege und der mindestens eine Verstärkungssteg weisen insbesondere keine Öffnungen zum Verbinden der Hohlräume auf.

Die Verstärkungsstege und die zweiten Stege des ersten Bereichs können zumindest im Bereich des Ruderblattes parallel verlaufen, während sie im halsartigen Bereich einen Winkel zueinander aufweisen können.

Im halsartigen Bereich sind insbesondere Verstärkungsstege angeordnet. Die Verstärkungsstege erstrecken sich insbesondere zwischen den im ersten Bereich angeordneten Stegen, das heißt zwischen benachbarten zweiten Stegen und/oder benachbarten Verstärkungsstegen und/oder einem Verstärkungssteg und einem benachbarten Verstärkungssteg. Die Verstärkungsstege erstrecken sich insbesondere in Längsrichtung und Höhenrichtung des Ruderblattes. Die Verstärkungsstege sind insbesondere in Querrichtung des Ruderblattes mittig im halsartigen Bereich angeordnet.

Vorzugsweise kann der halsartige Bereich in Richtung Lagerelement durch eine Anschlussplatte abgeschlossen sein. Insbesondere sind die Verstärkungsstege nicht plattenförmig ausgebildet und unterteilen die Unterhohlräume nicht. In jedem Unterhohlraum kann der Verstärkungssteg an der den Hohlraum in Richtung des Lagerelementes abschließenden Wand, vorzugsweise der Anschlussplatte, und/oder an beiden in Längsrichtung des Ruderblattes abschließenden Wänden angeordnet sein. Der Verstärkungssteg erstreckt sich insbesondere über die gesamte Länge an der in Richtung des Lagerelementes abschließenden Wand und/oder über zumindest 70%, insbesondere mindestens 80%, am meisten bevorzugt mindestens 90%, der Tiefe der beiden in Längsrichtung des Ruderblattes abschließenden Wände.

In Längsrichtung des Ruderblattes werden die Unterhohlräume von zwei Wänden abgeschlossen, wobei die mittleren Unterhohlräume in zumindest einer Richtung und/oder beiden Richtungen von einem Verstärkungssteg und/oder einem zweiten Steg abgeschlossen werden. Die äußeren Unterhohlräume werden in zumindest eine Richtung von einem Verstärkungssteg und/oder einem zweiten Steg abgeschlossen, während sie in einer äußeren Richtung von einer zusätzlichen abschließenden Wand abgeschlossen werden.

Die Breite eines Verstärkungssteges entspricht an jeder Wand mindestens 10%, bevorzugterweise mindestens 20%, der Länge des Unterhohlraumes in Längsrichtung. Die Breite des Verstärkungssteges kann sich vorzugsweise in Richtung einer den Unterhohlraum in Richtung des ersten Bereichs des Ruderblattes abschließenden Wand verjüngen.

Vorteilhafterweise weist das Lagerelement einen Durchmesser auf, wobei der Durchmesser des Lagerelementes kleiner ausgebildet ist als die Ruderblattprofillänge. Unter dem Durchmesser des Lagerelementes ist insbesondere ein Außendurchmesser zu verstehen. Insbesondere ist der Durchmesser des Lagerelementes kleiner als 90%, insbesondere kleiner als 80%, am meisten bevorzugt kleiner als 70%, der Ruderblattprofillänge ausgebildet.

Ferner bevorzugt beträgt der Durchmesser des Lagerelementes mindestens dem 1,25-fachen, insbesondere mindestens dem 1,5-fachen und/oder höchstens dem 2,5-fachen, insbesondere höchstens dem 2,0-fachen der Ruderblattprofilbreite, insbesondere der maximalen Ruderblattprofilbreite.

Der halsartige Bereich weist insbesondere eine Tiefe in Höhenrichtung des Ruderblattes auf. Die Tiefe des halsartigen Bereichs beträgt höchstens einem Viertel, insbesondere höchstens einem Sechstel, ferner bevorzugt höchstens einem Achtel, der Ruderblattriefe.

Das Ruder, dessen Breite ausgehend vom Lagerelement im halsartigen Bereich in Richtung ersten Bereich abnimmt, ist somit in einem nur sehr kleinen Bereich zum Anschluss an das Lagerelement maximal breit ausgebildet. Im überwiegenden Teil des Ruderblattes ist die Ruderblattprofilbreite sehr viel kleiner als der Durchmesser des Lagerelementes ausgebildet. Das Ruder kann somit besonders schmal, das heißt mit einer besonders kleinen Profildicke, insbesondere einer kleinen maximalen Ruderblattprofilbreite, ausgebildet sein. Dies ist besonders vorteilhaft, da dadurch ein sehr geringer Widerstand bei der Bewegung des Ruders im Betrieb bei der Fahrt, insbesondere Geradeausfahrt, des Wasserfahrzeuges entsteht. Dadurch kann das Ruder materialsparend und somit kostensparend hergestellt werden, während ferner Antriebsmittel für das Schiff durch den geringeren Wasserwiderstand ebenfalls reduziert werden.

Vorteilhafterweise entspricht eine Ruderblattprofilbreite, insbesondere die maximale Ruderblattprofilbreite, höchstens 30%, ferner bevorzugt höchstens 25%, der Ruderblattprofillänge.

In einem weiteren Aspekt betrifft die Erfindung ein Verfahren zur Herstellung eines Ruders, insbesondere Vollschweberuders, für Wasserfahrzeuge, insbesondere Schiffe, wobei das Ruder ein Ruderblatt umfasst sowie ein Lagerelement zum Eingreifen in ein Gegenelement, insbesondere Gegenlager, eines Schiffsrumpfes, insbesondere eines Skegs eines Schiffsrumpfes. Das Lagerelement wird dabei außerhalb des Ruderblattes angeordnet, wobei ein dem Lagerelement zugewandter erster Bereich des Ruderblattes zur Aufnahme von Biege- und Kippmomenten und zur Anbindung an das Lagerelement verstärkt ausgebildet wird. Insbesondere dient das Verfahren zur Herstellung eines oben beschriebenen Ruders.

Zur verstärkten Ausbildung des ersten Bereichs kann das Verfahren insbesondere das Vorsehen von mindestens einem Verstärkungssteg, insbesondere wie oben beschrieben, umfassen. Ferner kann das Verfahren eine dickere Ausbildung von ersten Stegen und/oder zweiten Stegen, wie oben beschrieben, vorsehen.

### Kurze Beschreibung der Figuren

Die vorliegende Erfindung wird nachstehend anhand der Figuren näher erläutert. Es zeigen in schematischer Darstellung:
- Figur 1: einen Längsschnitt durch ein erfindungsgemäßes Ruder,
- Figur 2: eine perspektivische Ansicht des Ruders nach Figur 1,
- Figur 3: eine Schnittdarstellung durch ein Lagerelement des Ruders nach den Figuren 1 und 2,
- Figur 4: eine weitere perspektivische Ansicht des Ruders nach den Figuren 1 und 2,
- Figur 5: eine leicht perspektivische Vorderansicht des Ruders nach den Figuren 1 bis 4,
- Figur 6: eine perspektivische Ansicht eines oberen Abschnitts des Ruders nach den Figuren 1 bis 5, und
- Figur 7: einen Längsschnitt eines weiteren erfindungsgemäßen Ruders.

### Ausführliche Beschreibung der Zeichnungen

Figur 1 zeigt eine Ansicht auf einen Längsschnitt eines erfindungsgemäßen Ruders (10), das ein Ruderblatt (11), ein Lagerelement (40) und einen dazwischen angeordneten halsartigen Bereich (35) umfasst.

Das Ruder (10) weist keinen Ruderschaft und keinen Ruderkoker auf. Der halsartige Bereich (35) verbindet das Ruderblatt (11) mit dem Lagerelement (40). Das Ruderblatt (11) weist eine Querrichtung (12), eine Höhenrichtung (14) sowie eine Längsrichtung (16) auf. Im Längsschnitt der Figur 1 ist die Ruderblatthöhe (15) sowie die Ruderblattprofillänge (17) zu sehen. Das Ruderblatt weist ein erstes Ende (18), an dem sich der halsartige Bereich (35) anschließt, und ein gegenüberliegendes zweites Ende (19) in Höhenrichtung (14) auf.

Ferner weist das Ruderblatt (11) eine Nasenleiste (20) und eine Endleiste (21) auf. Im am Wasserfahrzeug angeordneten Zustand ist die Nasenleiste (20) des Ruderblattes (11) dem Propeller des Wasserfahrzeuges zugewandt angeordnet. Die Endleiste (21) ist der Nasenleiste (20) gegenüberliegend und dem Propeller abgewandt angeordnet. Zwischen Nasenleiste (20) und Endleiste (21) erstrecken sich eine erste Außenhaut (22) und eine zweite Außenhaut (23), die die Ruderblattaußenwandung bilden, jedoch in Figur 1 durch die Schnittdarstellung nicht zu sehen sind (siehe Figur 4). Bei Geradeausfahrt des Wasserfahrzeugs ist die eine Außenhaut backbordseitig und die andere Außenhaut steuerbordseitig angeordnet.

Der halsartige Bereich (35) weist eine Nasenleiste (35a), eine Endleiste (35b), eine erste Außenhaut (35c) und eine zweite Außenhaut (35d) auf, wobei die Nasenleiste (35a) und die Endleiste (35b) bündig mit der Nasenleiste (20) und der Endleiste (21) des Ruderblattes (11) angeordnet sind, und wobei auch die erste Außenhaut (35c) und die zweite Außenhaut (35d) derart ausgebildet sind, dass sie vorteilhaft für die Strömung sind. Dabei sind die Nasenleiste (35a), die Endleiste (35b), die erste Außenhaut (35c) und die zweite Außenhaut (35d) in Figur 1 nicht zu sehen, gehen jedoch deutlich aus den Figuren 4 bis 6 hervor. Der halsartige Bereich (35) hat eine Tiefe (35e) in Höhenrichtung (14) des Ruderblattes (11).

Das Lagerelement (40), das kranzförmig ausgebildet ist, ist nicht im Inneren des Ruderblattes (11) angeordnet, sondern außerhalb des Ruderblattes (11). Das Lagerelement (40) weist einen Durchmesser (55) auf. Das Ruderblatt (11) weist somit kein Lagerelement auf. Um das Lagerelement (40) ausreichend zu befestigen und die notwendigen Biege- und Kippmomente ohne einen Ruderschaft aufnehmen zu können weist das Ruderblatt (11) einen ersten Bereich (24) auf. Der erste Bereich (24) ist am ersten Ende (18) des Ruderblattes angeordnet. Der erste Bereich (24) erstreckt sich über eine Länge (25) in Längsrichtung (16) des Ruderblattes (11) sowie eine Tiefe (26), die sich in Höhenrichtung (14) des Ruderblattes (11) erstreckt. Der erste Bereich (24) ist verstärkt ausgebildet.

Das Ruderblatt (11) weist einen Hohlraum (27) auf, der durch die Nasenleiste (20), die Endleiste (21), die erste Außenhaut (22) und die zweite Außenhaut (23) begrenzt wird sowie in Höhenrichtung des Ruderblattes (11) durch das erste Ende (18) und das zweite Ende (19) des Ruderblattes. Innerhalb des Hohlraumes (27) sind erste plattenförmige Stege (28) sowie zweite plattenförmige Stege (30) angeordnet. Bei den ersten plattenförmigen Stegen handelt es sich um horizontale Stege, da sie in Normalausrichtung des Ruders horizontal angeordnet sind, während es sich bei den zweiten Stegen (30) um vertikale Stege handelt.

Der erste Bereich (24) weist zwei vertikale Stege (31) auf, und zwar einen ersten vertikalen Steg (31a) und einen zweiten vertikalen Steg (31b). Zusätzlich weist der erste Bereich (24) zur Verstärkung zwei Verstärkungsstege (32) auf, und zwar einen ersten Verstärkungssteg (32a) und einen zweiten Verstärkungssteg (32b). Sowohl die vertikalen Stege (31) im ersten Bereich als auch die Verstärkungsstege (32) erstrecken sich durch den halsartigen Bereich (35) bis zum Lagerelement (40). Die Verstärkungsstege (32) sind parallel zu den vertikalen Stegen (31) ausgerichtet. Sowohl die vertikalen Stege (31) als auch die Verstärkungsstege (32) erstrecken sich über die gesamte Ruderblattprofilbreite.

In Höhenrichtung (14) des Ruderblattes (11) erstrecken sich die vertikalen Stege (31) ausgehend vom Lagerelement (40) bis zum zweiten Ende (19) des Ruderblattes. Im Gegensatz dazu erstrecken sich die Verstärkungsstege (32) ausgehend von einem ersten Ende (32c) am Lagerelement (40) nicht bis zum zweiten Ende (19), sondern nur über die Tiefe des ersten Bereichs (24). Im Detail erstrecken sich die Verstärkungsstege (32) bis zu einem zweiten Ende (32d), das beim dritten horizontalen Steg (29c) liegt.

Insbesondere sind die Verstärkungsstege (32) derart ausgebildet, dass sie sich aus zwei Abschnitten zusammensetzen. Der erste Abschnitt erstreckt sich ausgehend von einem ersten Ende (32c) am Lagerelement (40) bis zum zweiten horizontalen Steg (29b), während sich der zweite Abschnitt vom zweiten horizontalen Steg (29b) bis zum dritten horizontalen Steg (29c) erstreckt. Der erste Abschnitt der Verstärkungsstege (32) durchbricht dabei den ersten horizontalen Steg (29a).

Ferner weist der Hohlraum (27) des Ruderblattes (11) eine Reihe weiterer horizontaler Stege (29) sowie einen weiteren vertikalen Steg (31), und zwar einen dritten vertikalen Steg (31c), auf. Der Abstand (33) zwischen zwei benachbarten Stegen in Längsrichtung (16) ist wesentlich kleiner ausgebildet als der Abstand (34) zwischen benachbarten Stegen in Längsrichtung (16) im übrigen Bereich des Ruderblattes (11). Der Abstand (33) im ersten Bereich (24) ist beispielsweise durch den Abstand zwischen dem ersten vertikalen Steg (31a) und dem ersten Verstärkungssteg (32a) oder zwischen den beiden Verstärkungsstegen oder zwischen dem zweiten Verstärkungssteg (32b) und dem zweiten vertikalen Steg (31b) gegeben. Der Abstand (34) benachbarter Stege in Längsrichtung (16) im übrigen Bereich des Ruderblattes (11) ist durch den Abstand des zweiten vertikalen Steges (31b) und des dritten vertikalen Steges (31c) gegeben.

Ferner sind im halsartigen Bereich (35) Verstärkungsstege (36) ausgebildet. Der halsartige Bereich (35) weist einen Hohlraum (37) auf. Dieser wird durch die vertikalen Stege (31) sowie die Verstärkungsstege (32) in Unterhohlräume (37a) unterteilt. In jedem dieser Unterhohlräume (37a) ist ein Verstärkungssteg (32) angeordnet, der an beiden in Längsrichtung des Ruderblattes (11) abschließenden Wände (39) des Unterhohlraums (37a) sowie an der in Richtung des Lagerelementes (40) abschließenden Wand (38) angeordnet ist. Der halsartige Bereich (35) ist nach oben durch eine Anschlussplatte (52) abgeschlossen. Somit ist die in Richtung des Lagerelementes abschließende Wand (38) des halsartigen Bereiches (35) als untere Wand der Anschlussplatte (52) ausbildet.

Figur 2 zeigt eine perspektivische Ansicht des Ruders (10) der Figur 1, wobei die erste Außenhaut (22) des Ruderblattes (11) semitransparent dargestellt ist, um einen Einblick auf die durch die ersten Stege (28) und die zweiten Stege (30) gebildete Skelett- oder Gitterstruktur im Hohlraum (27) des Ruderblattes (11) zu gewähren. Ferner sind die Außenhäute (35c, 35d) des halsartigen Bereichs (35) transparent ausgebildet.

Deutlich sind in Figur 2 die ersten Stege (28) des Ruderblattes (11) zu sehen. Dabei erstrecken sich die ersten Stege (28) abschnittsweise zwischen den jeweiligen zweiten Stegen (30).

Sowohl die vertikalen Stege (31) als auch die Verstärkungsstege (32) erstrecken sich über die gesamte Ruderblattprofilbreite. Es ist deutlich zu sehen, wie sich die zweiten Stege (30) sowie die Verstärkungsstege (32) durch den halsartigen Bereich (35) bis zum Lagerelement (40) erstrecken. Dabei nimmt die Breite der vorgenannten Stege im halsartigen Bereich (35) konisch in Richtung des Lagerelementes (40) zu. Die Stege erstrecken sich somit auch im halsartigen Bereich (35) durchgängig über dessen gesamte Breite, die sich ausgehend vom ersten Ende (18) des Ruderblattes in Richtung des Lagerelementes (40) vergrößert. Ferner ist in Figur 2 die in Querrichtung (12) des Ruderblattes (11) mittige Anordnung der Verstärkungsstege (36) zu sehen.

In Figur 3 ist eine Radialschnittdarstellung durch ein Lagerelement (40) des Ruders (10) nach den Figuren 1 und 2 zu sehen.

Das Lagerelement (40) weist eine Montageöffnung (41) für Drehradantriebe auf. Ferner ist der Figur 3 zu entnehmen, dass das Lagerelement (40) Bohrungen (42) für Verbindungen mit einem entsprechenden Gegenstück (57) eines Schiffsrumpfes aufweist. Insbesondere weist das Lagerelement (40) zwei Bohrungen (42) für entsprechende Bolzenverbindungen auf. Ferner weist das Lagerelement (40) einen oberen Lagersitz (43), der dreiteilig ausgebildet ist, eine obere Lagerschale (44), eine untere Lagerschale (46) und einen unteren Lagersitz (47) auf. Zwischen den Lagerschalen sind Wälzkörper (45) angeordnet.

Der untere Lagersitz (47) ist als Dichtungsgehäuse ausgebildet. Der gesamte Lagersitz wird durch die vorgesehenen Verbindungen zusammengehalten, wobei eine schweißtechnische Fügung des Lagers vermieden ist.

Zudem weist das Lagerelement (40) Dichtungselemente (48) auf, die insbesondere als Dichtungspaket ausgebildet sind. Die Dichtungselemente, die hier vertikal angeordnet sind, verhindern das Eintreten von Seewasser und auch das Austreten von umweltschädlichen Schmierfetten.

Am unteren Ende weist das Lagerelement (40) eine Anschlussplatte (52) zur Verbindung mit dem Ruderblatt (11) auf. Während die linke Bohrung (42) in Figur 3 für die Verbindung mit dem Schiffsrumpf dient, dient die rechte Bohrung (42) zur Verbindung mit dem Ruderblatt (11) mittels des halsartigen Bereichs (35) und der Anschlussplatte (52).

Ferner umfasst das Lagerelement (40) eine Distanzplatte (50) zwischen Anschlussplatte (52) und einem inneren Lagerring (51). Das Lagerelement (40) weist ferner ein Rohr (53) sowie eine Dichtlippe (54) auf, wobei die Dichtlippe (54) zum Schutz von Schmutzpartikeln dient. Das Rohr ist offen und dünnwandig ausgebildet und dient zum Schutz vor Fremdpartikeln. Zwischen dem unteren Lagersitz (47) und der Anschlussplatte (52) beziehungsweise der Distanzplatte (50) ist ein Hohlraum angeordnet, dessen umrandende Wandung mit einem Edelstahlbezug versehen ist.

Figur 4 zeigt eine perspektivische Ansicht des Ruders (10) der Figuren 1 bis 3. Dabei ist deutlich die Nasenleiste (20) des Ruderblattes (11) und die Nasenleiste (35a) des halsartigen Bereichs (35) zu sehen. Zudem sind eine erste Außenhaut (35c) des halsartigen Bereichs (35) sowie eine erste Außenhaut (22) des Ruderblattes (11) zu sehen. Das Ruder (10) ist mit seinem Lagerelement (40) in ein entsprechendes Gegenelement eines Skegs (56) eines Schiffsrumpfes eingebracht.

In Figur 5 ist eine leicht perspektivische Vorderansicht des Ruders (10) der Figuren 1 bis 4 zu sehen. Deutlich ist die Nasenleiste (20) des Ruderblattes (11) sowie die Nasenleiste (35a) des halsartigen Bereiches (35) zu sehen. Ferner ist deutlich zu sehen, wie sich die Breite des halsartigen Bereichs (35) ausgehend vom ersten Ende (18) des Ruderblattes in Richtung des Lagerelementes (40) vergrößert. Die maximale Breite (13) ist ebenfalls zu sehen.

In Figur 6 ist eine perspektivische Ansicht eines oberen Abschnitts des Ruders (10) der Figuren 1 bis 5 zu sehen, wobei in der Figur 6 ferner das Gegenelement (57) des Skegs (56) zu sehen ist, in das das Lagerelement (40) greift.

Figur 7 zeigt einen Längsschnitt eines weiteren erfindungsgemäßen Ruders (10), das bis auf die im Folgenden beschriebenen Unterschiede analog zu dem Ruder der Figuren 1 bis 6 ausgebildet ist.

Im Gegensatz zu dem Ruder der Figuren 1 bis 6 weist das Ruder (10) der Figur 7 nur einen Verstärkungssteg (32) auf. Dieser ist zwischen zwei zweiten Stegen (30) angeordnet. Während der Verstärkungssteg (32) und die zweiten Stege (30) im Bereich des Ruderblattes (11) parallel zueinander verlaufen, verlaufen die zweiten Stege (30) im halsartigen Bereich (35) in einem Winkel zum Verstärkungssteg (32), der im halsartigen Bereich (35) weiterhin vertikal beziehungsweise weiterhin in Höhenrichtung (14) des Ruderblattes (11) verläuft.

### Bezugszeichenliste

- 10: Ruder
- 11: Ruderblatt
- 12: Querrichtung des Ruderblattes
- 13: maximale Ruderblattprofilbreite
- 14: Höhenrichtung des Ruderblattes
- 15: Ruderblatthöhe
- 16: Längsrichtung des Ruderblattes
- 17: Ruderblattprofillänge
- 18: erstes Ende des Ruderblattes
- 19: zweites Ende des Ruderblattes

- 20: Nasenleiste
- 21: Endleiste
- 22: erste Außenhaut
- 23: zweite Außenhaut
- 24: erster Bereich
- 25: Länge des ersten Bereichs
- 26: Tiefe des ersten Bereichs
- 27: Hohlraum des Ruderblattes
- 28: erste Stege
- 29: horizontale Stege
- 29a: erster horizontaler Steg
- 29b: zweiter horizontaler Steg
- 29c: dritter horizontaler Steg

- 30: zweite Stege
- 31: vertikale Stege
- 31a: erster vertikaler Steg
- 31b: zweiter vertikaler Steg
- 31c: dritter vertikaler Steg
- 32: Verstärkungssteg
- 32a: erster Verstärkungssteg
- 32b: zweiter Verstärkungssteg
- 32c: erstes Ende
- 32d: zweites Ende
- 33: Abstand Stege im ersten Bereich
- 34: Abstand Stege im übrigen Bereich des Ruderblattes
- 35: halsartiger Bereich
- 35a: Nasenleiste
- 35b: Endleiste
- 35c: erste Außenhaut
- 35d: zweite Außenhaut
- 35e: Tiefe des halsartigen Bereichs
- 36: Verstärkungssteg
- 37: Hohlraum des halsartigen Bereichs
- 37a: Unterhohlräume
- 38: in Richtung des Lagerelementes abschließende Wand
- 39: in Längsrichtung des Ruderblattes abschließende Wand

- 40: Lagerelement
- 41: Montageöffnung für Drehradantriebe
- 42: Bohrung für Verbindungen
- 43: oberer Lagersitz
- 44: obere Lagerschale
- 45: Wälzkörper
- 46: untere Lagerschale
- 47: unterer Lagersitz
- 48: Dichtungselement
- 49: Edelstahlbezug

- 50: Distanzplatte
- 51: Innerer Lagerring
- 52: Anschlussplatte
- 53: Rohr
- 54: Dichtlippe
- 55: Durchmesser des Lagerelementes
- 56: Skegs
- 57: Gegenelement

## Patentansprüche

1. Ruder (10), insbesondere Vollschweberuder, für Wasserfahrzeuge, insbesondere Schiffe, wobei das Ruder (10) ein Ruderblatt (11) umfasst,
wobei das Ruder (10) ein Lagerelement (40) zum Eingreifen in ein Gegenelement (57) eines Schiffrumpfes, insbesondere eines Skegs (56) eines Schiffrumpfes, aufweist,
**dadurch gekennzeichnet, dass**
das Lagerelement (40) außerhalb des Ruderblattes (11) angeordnet ist,
wobei ein dem Lagerelement (40) zugewandter erster Bereich (24) des Ruderblattes (11) zur Aufnahme von Biege- und/oder Kippmomenten und zur Anbindung an das Lagerelement (40) verstärkt ausgebildet ist.

2. Ruder (10) nach Anspruch 1,
**dadurch gekennzeichnet, dass**
das Ruder (10) keinen Ruderschaft aufweist.

3. Ruder (10) nach einem der Ansprüche 1 oder 2,
**dadurch gekennzeichnet, dass**
das Ruderblatt (10) ausschließlich über das Lagerelement (40) am Schiffsrumpf gelagert ist.

4. Ruder (10) nach einem der vorherigen Ansprüche,
**dadurch gekennzeichnet, dass**
das Ruderblatt (11) eine Ruderblattprofilbreite aufweist,
wobei sich der erste Bereich (24) über die gesamte Ruderblattprofilbreite erstreckt.

5. Ruder (10) nach einem der vorherigen Ansprüche,
**dadurch gekennzeichnet, dass**
das Ruderblatt (11) einen Hohlraum (27) aufweist,
wobei im Hohlraum (27) eine Vielzahl von ersten plattenförmigen Stegen (28) und eine Vielzahl von zweiten plattenförmigen Stegen (30) angeordnet sind, wobei sich die ersten Stege (28) in eine Querrichtung (12) und eine Längsrichtung (16) des Ruderblattes (11) erstrecken,
wobei sich die zweiten Stege (30) in eine Querrichtung (12) und eine Höhenrichtung (14) des Ruderblattes (11) erstrecken, und
wobei zur verstärkten Ausbildung des ersten Bereichs (24) zwischen den zweiten Stegen (30) im ersten Bereich (24) mindestens ein zusätzlicher Verstärkungssteg (32) angeordnet ist.

6. Ruder (10) nach einem der vorherigen Ansprüche,
**dadurch gekennzeichnet, dass**
das Ruderblatt (11) einen halsartigen Bereich (35) zwischen dem Lagerelement (40) und dem ersten Bereich (24) des Ruderblattes (11) zur Anbindung des ersten Bereichs (24) an das Lagerelement (40) aufweist.

7. Ruder (10) nach Anspruch 6,
**dadurch gekennzeichnet, dass**
der halsartige Bereich (35) einstückig mit dem Ruderblatt (11) ausgebildet ist.

8. Ruder (10) nach einem der Ansprüche 6 oder 7,
**dadurch gekennzeichnet, dass**
sich der halsartige Bereich (35) ausgehend vom ersten Bereich (24) des Ruderblattes (11) bis zum Lagerelement (40) in einer Querrichtung (12) des Ruderblattes (11) konisch verbreitert.

9. Ruder (10) nach einem der Ansprüche 6 bis 8,
**dadurch gekennzeichnet, dass**
sich im ersten Bereich (24) angeordnete zweite Stege (30) und der mindestens eine Verstärkungssteg (32) ausgehend vom ersten Bereich (24) durch den halsartigen Bereich (35) bis zum Lagerelement (40) erstrecken.

10. Ruder (10) nach einem der Ansprüche 6 bis 9,
**dadurch gekennzeichnet, dass**
im halsartigen Bereich (35) Verstärkungsstege (36) angeordnet sind.

11. Ruder (10) nach einem der vorherigen Ansprüche,
**dadurch gekennzeichnet, dass**
der Durchmesser (55) des Lagerelementes (40) kleiner ist als eine Ruderblattprofillänge (17).

12. Ruder (10) nach einem der vorherigen Ansprüche,
**dadurch gekennzeichnet, dass**
der Durchmesser (55) des Lagerelementes (40) mindestens dem 1,25-fachen, insbesondere mindestens 1,5-fachen und/oder höchstens dem 2,5-fachen, insbesondere höchstens dem 2,0-fachen, einer Ruderblattprofilbreite entspricht.

13. Ruder (10) nach einem der vorherigen Ansprüche,
**dadurch gekennzeichnet, dass**
eine Tiefe (35e) des halsartigen Bereichs (35) höchstens ¼, insbesondere höchstens 1/6, ferner bevorzugt höchstens ⅛, einer Ruderblatthöhe (15) entspricht.

14. Ruder (10) nach einem der vorherigen Ansprüche,
**dadurch gekennzeichnet, dass**
eine Ruderblattprofilbreite höchstens 30%, ferner bevorzugt höchstens25 %, einer Ruderblattprofillänge (17) entspricht.

15. Verfahren zu Herstellung eines Ruders (10), insbesondere Vollschweberuders, für Wasserfahrzeuge, insbesondere Schiffe, wobei das Ruder (10) ein Ruderblatt (11) umfasst,
wobei das Ruder (10) ein Lagerelement (40) zum Eingreifen in ein Gegenelement (57) eines Schiffrumpfes, insbesondere eines Skegs (57) eines Schiffrumpfes, aufweist,
**dadurch gekennzeichnet, dass**
das Lagerelement (40) außerhalb des Ruderblattes (11) angeordnet wird, wobei ein dem Lagerelement (40) zugewandter erster Bereich (24) des Ruderblattes (11) zur Aufnahme von Biege- und/oder Kippmomenten und zur Anbindung an das Lagerelement (40) verstärkt ausgebildet wird.
